# EUROPÄISCHE PATENTSCHRIFT

(11) **EP 3 601 688 B1**
(45) Veröffentlichungstag und Bekanntmachung des Hinweises auf die Patenterteilung: **24.03.2021**
(21) Anmeldenummer: 19729444.0
(22) Anmeldetag: 15.05.2019
(51) Int. Cl.: E03B 7/04, F24D 17/00

(54) **VERFAHREN ZUM BETRIEB EINES ZIRKULATIONSSYSTEMS SOWIE ZIRKULATIONSSYSTEM**
METHOD FOR OPERATING A CIRCULATION SYSTEM, AND CIRCULATION SYSTEM
PROCÉDÉ DE FONCTIONNEMENT D'UN SYSTÈME DE CIRCULATION ET SYSTÈME DE CIRCULATION

(30) Priorität: 15.05.2018 DE 102018111579
(43) Veröffentlichungstag der Anmeldung: 05.02.2020
(73) Patentinhaber: LTZ - Zentrum für Luft- und Trinkwasserhygiene GmbH, 10829 Berlin (DE)
(72) Erfinder: BAWEY, Roberto, 10405 Berlin (DE); OPITZ, Patric, 12555 Berlin (DE); HEINECKE, Olaf, 14199 Berlin (DE)
(74) Vertreter: Pohlmann, Bernd Michael
(86) Internationale Anmeldenummer: PCT/EP2019/062547
(87) Internationale Veröffentlichungsnummer: WO 2019/219785

(56) Entgegenhaltungen:
- DE-U1-202015 007 277

## Beschreibung

Die Erfindung betrifft ein Verfahren zum Betrieb eines Zirkulationssystems sowie ein Zirkulationssystem, jeweils gemäß den Merkmalen der Oberbegriffe der unabhängigen Ansprüche.

Um Mikrobenwachstum in Kaltwassernetzen zu verhindern, verlangen die DIN EN 806, sowie die VDI-Richtlinie 6023 für Trinkwasserinstallationen in Gebäuden, eine Begrenzung der Temperatur des kalten Trinkwasser (PWC) in allen Leitungen der Installationen jederzeit auf einen Wert von maximal +25°C. Nach der DIN EN 806-2,3.6 soll für Kaltwasserstellen die Wassertemperatur 30 Sekunden nach dem vollen Öffnen einer Entnahmestelle nicht +25°C übersteigen. Ferner ist um eine Stagnation des Wassers zu vermeiden, die Kaltwasserinstallation so auszulegen, dass unter normalen Betriebsbedingungen das Trinkwasser in allen Leitungen der Installation regelmäßig erneuert wird. Ähnlich ist auch in der VDI-Richtlinie 6023 die Empfehlung enthalten, die Temperatur des Trinkwassers möglichst unter +25°C zu halten. Es versteht sich, dass häufig auch für andere Wasserinstallationen eine Temperaturbegrenzung des Wassers als notwendig angesehen wird, beispielsweise für Installationen von industriellem Brauchwasser.

Das Auftreten hoher PWC-Temperaturen wird durch das alleinige oder gemeinsame Auftreten verschiedener Gegebenheiten begünstigt, so unter anderem durch:
- hohe PWC-Temperaturen bereits am Hausanschluss,
- thermische Beeinflussung der Installationsbereiche durch z. B. die Lage und Ausrichtung des Gebäudes oder der Installationsbereiche innerhalb des Gebäudes,
- unzureichende Dämmung der PWC-Rohrleitungen gegen Wärmeeintrag,
- Installation von PWC-Rohrleitungen in Räumen und Technikzentralen mit Wärmequellen, in gemeinsamen Installationsbereichen wie beispielsweise in Schächten, Kanälen, Abhangdecken und Installationswänden mit wärmeabgebenden Medien (z. B. Heizungsrohrleitungen, Trinkwarmwasser (PWH) und Trinkwarmwasser-Zirkulationsanlagen (PWH-C), Zuluft- und Abluftkanäle, Lampen),
- Phasen der Stagnation in vorgenannten Installationsbereichen,
- weit verzweigte PWC-Installationen mit einhergehenden großen
   Anlagenvolumina,
- zu groß dimensionierte PWC-Rohrleitungen.

Bevorzugte Methode bei dem Versuch, die gesetzlichen Vorschriften in Stagnationsphasen zu erfüllen, ist bislang die Zwangsspülung der Anlagen um den bestimmungsgemäßen Betrieb in diesen Phasen nachzuahmen.

Um kaltes Trinkwasser zur Verfügung zu stellen sind für das Kaltwassernetz bereits verschiedene gekühlte Zirkulationssysteme vorgeschlagen worden.

Aus der EP 1 626 034 A1 ist bereits ein gekühltes Zirkulationssystem bekannt, bei dem eine kontrollierte Zugabe eines Desinfektionsmittels zum Wasser vorgesehen ist.

Aus der DE 10 2014 013 464 A1 ist Verfahren für den Betrieb einer Zirkulationsanlage mit einem Wärmespeicher, einer Zirkulationspumpe, einer Regeleinheit und wenigstens zwei Strängen und mit im Übrigen unbekannter Rohrnetzstruktur bekannt. Zu den Strängen, die jeweils ein über ein Motorantrieb einstellbares Ventil besitzen, korrespondieren Temperatur - Sensoren, die vor jeder Mischungsstelle zwischen den Strängen angeordnet sind. Die Motorantriebe und/oder die Zirkulationspumpe sind zum Datenaustausch mit der Regeleinheit kabellos oder kabelgebunden verbunden. Die Regeleinheit ist dazu ausgebildet, einen thermischen hydraulischen Abgleich und eine thermische Desinfektion durch eine Hubbegrenzung von gemessenen Temperaturen und/oder eine Anpassung der Pumpleistung in Abhängigkeit von einer Differenz zwischen einem Temperatur Ist-Wert und Temperatur SollWert durchzuführen.

Aus der DE 20 2015 007 277 U1 ist eine Trink- und Brauchwasserversorgungseinrichtung eines Gebäudes mit einem Hausanschluss für kaltes Wasser, der an das öffentliche Versorgungsnetz angeschlossen ist, bekannt. Die Versorgungseinrichtung umfasst zumindest eine Zirkulationsleitung, die mit einer Pumpe versehen ist, und zu zumindest einem Verbraucher führt. In der Zirkulationsleitung ist ein Wärmetauscher vorgesehen, der dem Wasser Wärme entzieht.

In der EP 3 159 457 A1 ist ferner eine Trink- und Brauchwasserversorgungseinrichtung der aus der DE 20 2015 007 277 U1 bekannten Art beschrieben, wobei der Wärmetauscher durch einen Latentwärmespeicher gebildet wird und ein in der Zirkulationsleitung vorgesehenes motorbetriebenes Spülventil, das steuerungsmäßig mit einer Steuervorrichtung verbunden ist aufweist. Das Spülventil ist zwischen dem Latentwärmespeicher und einer Mündung des Hausanschlusses in der Zirkulationsleitung angeordnet und in Strömungsrichtung dem Latentwärmespeicher nachgeordnet.

Bei den bekannten Zirkulationssystemen mit Kühlung des Wassers ist zum Teil überhaupt nicht, oder jedenfalls nicht auf effektive Weise gewährleistet, dass für alle Teilstrecken und für alle Zeiten während des Betriebs des Zirkulationssystems die Wassertemperatur unter der gewünschten Temperatur bleibt.

Aufgabe der vorliegenden Erfindung ist es daher auf effektive Weise zu erreichen, dass für alle Teilstrecken und für alle Zeiten während des Betriebs eines Zirkulationssystems die Wassertemperatur unter der gewünschten Temperatur bleibt.

Die Aufgabe wird erfindungsgemäß mit den Merkmalen der unabhängigen Patentansprüche gelöst.

Das erfindungsgemäße Verfahren bezieht sich auf ein Zirkulationssystem mit einer Kühlvorrichtung mit einem Eingangsport und einem Ausgangsport zur Kühlung von Wasser und mit einem Leitungssystem mit mehreren Strängen, welche eine oder mehrere Teilstrecken mit gegebener Wärme - Kopplung mit einer Umgebung aufweisen und mittels Knoten verbunden sind, wobei eine oder mehrere der Leitungen des Leitungssystems als Vorlaufleitung ausgebildet sind, zumindest eine mit einer Entnahmestelle verbundene Einzelzuleitung und zumindest eine als Zirkulationsleitung ausgebildete Leitung mit der oder den Vorlaufleitungen verbunden ist.

Das erfindungsgemäße Verfahren zum Betrieb des Zirkulationssystem zeichnet sich dadurch aus, dass ausgehend von einem Temperatur - Startwert T_{MA}* < Tₛₒₗₗ und einem Volumenstrom-Startwert V_{z}* für die erste an den Ausgangsport angeschlossene Teilstrecke eine Temperaturänderung des Wassers zwischen Anfangsbereich und Endbereich entsprechend einem Modell der axialen Temperaturänderung ermittelt wird, eine Temperaturänderung des Wassers zwischen Anfangsbereich und Endbereich für jede gegebene weitere, an die erste Teilstrecke angeschlossene Teilstrecke entsprechend dem Modell der Temperaturänderung ermittelt wird, unter der Randbedingung, dass die Wassertemperatur im Anfangsbereich der gegebenen Teilstrecke gleich der Wassertemperatur im Endbereich der Teilstrecke ist, an die die gegebene Teilstrecke in Fließrichtung des Wassers angeschlossenen ist und der Wert Tₐ der Wassertemperatur und der Wert V_{z} des Volumenstroms am Ausgangsport so gewählt werden, dass im Endbereich jeder Teilstrecke des Zirkulationssystems die Wasser - Temperatur T_{ME} < Tₛₒₗₗ beträgt und am Eingangsport die Wassertemperatur T_{b} < Tₛₒₗₗ mit Tₛₒₗₗ - T_{b} < θ ist, wobei θ>0 ein vorgegebener Wert ist.

Vorzugsweise besteht das Ermitteln in einem Berechnen gemäß dem Modell der axialen Temperaturänderung des Wassers zwischen Anfangsbereich und Endbereich der Teilstrecke, also des entsprechenden Leitungsstücks, aufgrund von Wärmeaufnahme aus der Umgebung der Teilstrecke. Beginnend mit der ersten an die Kühlvorrichtung angeschlossenen Teilstrecke wird somit das sukzessiv das gesamte System der Teilstrecken durchlaufen und daher die Temperatur im gesamten System berechnet.

Erfindungsgemäß werden bei dem Verfahren, der Wert Tₐ der Wassertemperatur und der Wert V_{z} des Volumenstroms am Ausgangsport, bei denen erreicht wird, dass im Endbereich jeder Teilstrecke des Zirkulationssystems die Wasser - Temperatur T_{ME} < Tₛₒₗₗ beträgt und am Eingangsport die Wassertemperatur T_{b} < Tₛₒₗₗ mit Tₛₒₗₗ - T_{b} < θ ist, wobei θ>0 ein vorgegebener Wert ist, mittels einer Modellierung von Temperatur und Volumenströmen des im Leitungssystems zirkulierenden Wassers ermittelt, vorzugsweise berechnet. Vorzugsweise erfolgt dies für einen Zustand mit einem stationären Vz.

Die Kühlvorrichtung und ggfs. eine Zirkulationspumpe des Zirkulationssystems werden dann so eingestellt, dass die Wassertemperatur und der Volumenstrom die ermittelten Werte Tₐ und der Wert V_{z} annehmen.

Es wird erfindungsgemäß vorgeschlagen, dass eine Temperatur an einem Ausgangsport eingestellt wird, darauf basierend Temperaturänderungen berechnet und zur Modellierung nach den Vorgaben des Kennzeichens des Anspruchs 1 verwendet werden.

Vorteil des Berechnens ist, dass kein Sensor benötigt wird, um etwas zu messen, und dass man Einflussgrößen bewerten und variieren kann und evtl. auch Vorhersagen treffen kann.

Das Berechnen bietet im Verglich zu einer Zweipunktregelung und/oder einer unterlagerten Stockwerksregelung beziehungsweise Strangregelung, den Vorteil, dass weniger Messstellen benötigt werden und das System insgesamt weniger schwingungsanfällig ist.

Die erfindungsgemäße Regelung erfolgt also im Vergleich zum Stand der Technik mittels eines Stelleingriffs am Ausgangsport, wobei dem Regler - Entwurf jedoch das gesamte Wasserleitungssystem mit verteilten Parametern mit einer Berechnung einer Vielzahl von Temperaturen TME zu Grunde liegt. Es sind also grundsätzlich nur ein Regler, und nur eine Temperatureinstellung zum Bereitstellen der Temperatur Ta erforderlich.

Ein ähnliches Problem wie für ein Kaltwassernetz besteht bei einem Warmwassernetz. Dabei ändern sich nur die Betriebstemperaturen, wobei statt einer Kühlvorrichtung ein Speicher oder Heizer eingesetzt wird. Die Temperaturen im Warmwassernetz liegen zwischen 60 °C am Speicheraustritt und 55 °C am Speichereintritt. Im Gegensatz zum Kaltwassernetz, bei dem es zu einer Temperaturerhöhung infolge von Wärmegewinnen aus der Umgebung kommt, führen Wärmeverluste zu einer Temperaturabnahme im Warmwassernetz.

Die nachfolgende Formel gilt sowohl für den Temperaturabfall in einem Warmwassernetz als auch für den Temperaturanstieg in einem Kaltwassernetz. $Δϑ = \dot{q} \frac{l}{{m}^{.} ⋅ {c}_{W}} = \dot{q} \frac{l}{{V}^{.} ⋅ p ⋅ {c}_{W}}$
*q̇* = spezifischer Wärmestrom in W / m
Δϑ = ϑ_{Medium,Anfang} - ϑ_{Medium,Ende} Warmwasser
Δϑ = ϑ_{Medium,Ende} - ϑ_{Medium,Anfang} Kaltwasser

Die Erfindung umfasst daher auch den analogen Fall eines Warmwassernetzes, wobei statt einer Kühlvorrichtung ein Speicher oder Heizer eingesetzt wird.

Ferner sind die o.g. Formel auch in einem Kaltwassernetz gültig, falls die Temperatur des Wassers höher als die Umgebungstemperatur ist.

Allgemein umfasst die Erfindung daher mit entsprechenden Anpassungen der zur Berechnung gemäß dem Modell eingesetzten Formeln den Fall, dass statt einer Kühlvorrichtung ein Wärmetauscher eingesetzt wird, der das Wasser erwärmen oder kühlen kann.

Der Begriff Strang bezeichnet eine aus einer Teilstrecke oder mehreren Teilstrecken bestehende Leitung zwischen zwei Knoten, zwischen denen kein weiterer Knoten liegt.
Die Stränge sind über Knoten verbunden.

Vorzugsweise bezieht sich die Randbedingung, dass die Wassertemperatur im Anfangsbereich der gegebenen Teilstrecke gleich der Wassertemperatur im Endbereich der Teilstrecke ist, an die die gegebene Teilstrecke angeschlossenen ist, nur auf die Teilstrecken jeweils eines Stranges.

Die Temperatur und Größe des aus einem Knoten in eine anschließende Teilstrecke auslaufenden Volumenstroms hängt von den Temperaturen und Größen der einlaufenden Volumenströme ab. Von der Erfindung werden diese vorzugsweise als durch die Auslegung des Leitungssystem gegeben vorausgesetzt.

Die Aufteilung der aus einem Knoten abfließenden Volumenströme auf die verschiedenen abgehenden Leitungen beziehungsweise Teilstrecken wird bei der Erfindung vorzugsweise als durch die Auslegung des Leitungssystems gegeben vorausgesetzt.

Vorzugsweise werden Mischtemperaturen bei Strangvereinigung sowie die Temperaturen bei Strangteilung ausgehend von einer prozentualen Volumenstromaufteilung errechnet.

Bei dem erfindungsgemäßen Verfahren wird das Leitungssystem als gegeben vorausgesetzt, wobei es sich versteht, dass das Leitungssystem entsprechend den Vorgaben der DIN 1988-300 zur Auslegung von Rohrnetzen ausgelegt ist, wodurch insbesondere bestimmte Nennweiten der PWC - (Potable Water Cold) Leitungen und Werte thermischer Kopplung des zirkulierenden Wasser mit der Umgebung vorgeschrieben sind. Es versteht sich, dass generell auch die in anderen Ländern oder Regionen vorgeschriebenen oder empfohlenen Auslegungen des Rohrnetzes beachtet werden können.

Vorzugsweise wird als Volumenstrom- Startwert V_{z}* der höchste nach der Auslegung des Leitungssystems zulässige Wert gewählt. Dieser Wert wird solange herabgesetzt, bis die Temperatur des zirkulierenden Wassers nahe Tₛₒₗₗ liegt, da mit sinkendem Volumenstrom die Temperatur des zirkulierenden Wasser zunimmt und daher die Temperatur am Eingangsport steigt.

Vorzugsweise wird der Wert T_{MA}* variiert und der höchste Wert Tₐ der Wassertemperatur gewählt, bei dem am Eingangsport die Wassertemperatur T_{b} < Tₛₒₗₗ mit Tₛₒₗₗ - T_{b} < θ ist, wobei θ>0 ein vorgegebener Wert ist.

Durch die Vorgabe Tₛₒₗₗ - T_{b} < θ wird gewährleistet, dass die Wassertemperatur im Zirkulationssystem nicht zu kalt eingestellt wird und das System energetisch ineffektiv betrieben wird. Typischerweise liegt θ in einem Bereich zwischen 1°C und 5°C, kann aber auch in einem anderen Bereich liegen.

Die Ermittlung der Temperaturänderung des Wassers zwischen Anfangs- und Endbereich jeder Teilstrecke kann entsprechend von Modellen erfolgen, die an sich bekannt sind, zum Beispiel durch Simulationsrechnungen oder auch entsprechenden bekannten Formeln.

Das Zirkulationssystem wird bei Ausführung des erfindungsgemäßen Verfahren vorzugsweise in einem Zustand betrieben, in dem keine Wasserentnahme und keine Wasseraufnahme erfolgt, weil in diesem Zustand eine höhere Erwärmung des Wassers zu erwarten ist, als in einem Zustand in dem eine Wasserentnahme erfolgt und damit bei Verwendung der verfahrensgemäß ermittelten Parameter Tₐ und V_{z} ein Sicherheitsabstand zu einem Zustand mit unerwünscht hoher Wassertemperatur gewährleistet ist.

Die mittels des Verfahrens bestimmten Parameter Tₐ und V_{z} werden vorteilhaft verwendet, um ein gegebenes Zirkulationssystem, bei dem das Leitungssystem entsprechend den gesetzlichen Bestimmungen hinsichtlich Nennweiten und thermischer Kopplung des zirkulierenden Wasser mit der Umgebung ausgelegt ist, zu modellieren und so zu betreiben, dass die gesetzlichen Vorschriften hinsichtlich der Temperatur des Trinkwasser im Zirkulationssystem erfüllt werden.

Simulationen der Anmelderin für bereits bestehende Anlagen haben ergeben, dass mit den erfindungsgemäß eingestellten Parametern a) die erwähnten gesetzlichen Vorschriften erfüllt werden und b) eine höhere Energieeffizienz des Betriebs der Anlage erreicht wird.

Die mittels des Verfahrens bestimmten Parameter Tₐ und V_{z} werden vorteilhaft verwendet um bei einem gegebenen Zirkulationssystem, bei dem das Leitungssystem entsprechend den gesetzlichen Bestimmungen hinsichtlich Nennweiten und thermischer Kopplung des zirkulierenden Wasser mit der Umgebung ausgelegt ist, die Auslegung der Kühlvorrichtung hinsichtlich ihrer Kühlleistung zu bestimmen. Ferner kann ggfs. die Auslegung eine Zirkulationspumpe hinsichtlich ihrer Pumpleistung bestimmt werden.

Folgende Begriffe werden in diesem Text mit einer spezifischen Bedeutung verwendet, wobei die Definition an der Norm DIN EN 806 orientiert ist.

Als Zirkulationsleitung des Zirkulationssystems wird eine Leitung stromabwärts einer Entnahmestelle in dem Kreislauf bezeichnet, in dem Wasser von dem Ausgangsport einer Kühlvorrichtung zurück zum Eingangsport der Kühlvorrichtung läuft, falls an diese Leitung keine weitere Entnahmestelle angeschlossen ist.

Der Begriff Knoten wird für ein Leitungselement verwendet, an das Leitungen angeschlossen sind. In einen Knoten können entweder zumindest zwei Volumenströme einlaufen und genau ein Volumenstrom auslaufen oder genau ein Volumenstrom einlaufen und zumindest zwei Volumenströme auslaufen. Ein Knoten korrespondiert mit einer Verzweigung.

Vorzugsweise laufen in einen Knoten des Zirkulationssystems genau zwei Volumenströme ein und ein Volumenstrom aus oder es laufen genau ein Volumenstrom ein und genau zwei Volumenströme aus, wie beispielsweise bei einem T-Stück.

Für die Knoten des Zirkulationssystems gilt in Analogie zu elektrischen Stromkreisen das 1. Kirchhoffsche Gesetz, wonach die Summe der zufließenden Volumenströme gleich der Summe der abfließenden Volumenströme ist.

Vorzugsweise sind an jedem Knotenpunkt die auslaufenden Volumenströme in gleichgroße abgehende Volumenströme aufgeteilt. Es versteht sich, dass auch andere Aufteilungen möglich sind.

Bei einem Knoten mit genau einem auslaufendem mit unterschiedlichen Temperaturen Volumenstrom und genau einem einlaufenden Volumenstrom wird vorzugsweise angenommen, dass die Temperatur *tₘ* und der Massenstrom *mₘ* des Mischwassers des auslaufenden Volumenstroms über die folgende Beziehung mit Temperatur tk und Massenstrom mk des kälteren bzw. Temperatur tw und Massenstrom mw des wärmeren Stroms zusammen hängen: ${t}_{m} = \frac{{t}_{k} ∗ {m}_{k} + {t}_{w} ∗ {m}_{w}}{{m}_{m}}$
tₘ = Temperatur Mischwasser (°C)
tₖ = Temperatur kälteres Wasser (°C)
t_{w} = Temperatur wärmeres Wasser (°C)
mₘ = Masse/Volumen (-strom) Mischwasser (kg; m³; kg/h; m³/h oder %)
mₖ = Masse/Volumen (-strom) Kaltwasser (kg; m³; kg/h; m³/h oder %)
m_{w} = Masse/Volumen (-strom) Warmwasser (kg; m³; kg/h; m³/h oder %)

Für die Ermittlung der Temperaturänderung des Wassers zwischen Anfangs- und Endbereich einer Teilstrecke werden neben der Länge der Teilstrecke vorzugsweise folgende Parameter verwendet
- T_{Luft}: = Temperatur Umgebungsluft(°C)
- K_{R}: = Wärmedurchgangskoeffizient der Rohrleitung (W/(m*K))
- m_{M}: = Massenstrom des Wassers in der Teilstrecke (kg/ s)
- c_{p,m}: = spez. Wärmekapazität des Wassers (J/(kg*K)
- V_{M}: = Volumenstrom des Wassers in der Teilstrecke (m³/s)
- P_{M}: = Dichte des Wassers (kg/m³)

Vorteilhaft kann für jede Teilstrecke des Zirkulationssystems bei einem stationärem Volumenstrom eine Temperaturänderung des Wassers zwischen ihrem Anfangsbereich und ihrem Endbereich ermittelt werden, wobei die Wassertemperatur im Endbereich einer gegebenen Teilstrecke gleich der Wassertemperatur im Anfangsbereich der in Strömungsrichtung des zirkulierenden Wassers nächsten an die gegebene Teilstrecke angeschlossenen Teilstrecke gewählt ist. Daher kann für jede Teilstrecke des Zirkulationssystems ausgehend von der Temperatur im Anfangsbereich, die Temperatur des Wassers im Endbereich der jeweiligen Teilstrecke bestimmt werden.

Vorteilhaft kann ausgehend von einer Temperatur am Ausgangsport bei einem stationärem Volumenstrom für jede Teilstrecke die Temperatur des zirkulierenden Wassers bestimmt werden, also auch ein Wert Tₐ der Wassertemperatur am Ausgangsport als Anfangstemperatur der an den Ausgangsport anschließenden Teilstrecke bestimmt werden, bei dem für die Endbereiche aller Teilstrecken die Wasser - Temperatur T_{ME} < Tₛₒₗₗ beträgt.

Bei einer weiteren Ausführungsform der Erfindung ist vorgesehen, dass die Werte Tₐ und V_{z} in einem iterativen Näherungsverfahren bestimmt werden, bei dem ausgehend von einem Temperatur - Startwert T_{MA}* < Tₛₒₗₗ und einem Volumenstrom - Startwert V_{z}* für die erste an den Ausgangsport angeschlossene Teilstrecke, für jede gegebene Teilstrecke die Wasser - Temperatur T_{ME} in ihrem Endbereich berechnet wird, wobei die Wasser - Temperatur T_{MA}' im Anfangsbereich der nächsten angeschlossenen Teilstrecke gleich der Wasser - Temperatur T_{ME} im Endbereich der gegebenen Teilstrecke, als gewählt ist.

Bei einer weiteren Ausführungsform der Erfindung ist vorgesehen, dass die Teilstrecken über die Länge zwischen ihrem Anfangsbereich und ihrem Endbereich hinsichtlich ihrer Wärme - Kopplung mit der Umgebung axial uniform ausgebildet sind, mithin sich axial nicht ändert. Dies ermöglicht eine Vereinfachung der Berechnungen.

Bei einer weiteren Ausführungsform der Erfindung ist vorgesehen, dass im Endbereich zumindest einer Teilstrecke der Länge L die Wasser - Temperatur T_{ME} mittels der Formel ${T}_{ME} = \left({T}_{MA}-{T}_{Luft}\right) * {e}^{- ε ∗ L} + {T}_{Luft}$ $ε = \frac{{k}_{R}}{{m}_{M} ∗ {c}_{pm}} = \frac{{k}_{R}}{{V}_{M} ∗ {P}_{M} ∗ {C}_{pm}}$ bestimmt wird, wobei gilt
- L: = Länge (m) der uniformen Teilstrecke (T_{S1})
- T_{MA}: = Wassertemperatur im Anfangsbereich (°C)
- T_{ME}: = Wassertemperatur im Endbereich (°C)
- T_{Luft}: = Temperatur Umgebungsluft(°C)
- k_{R}: = Wärmedurchgangskoeffizient der Rohrleitung (W/(m*K))
- m_{M}: = Massenstrom des Wassers in der Teilstrecke (kg/ s)
- c_{p,m}: = spez. Wärmekapazität des Wassers (J/(kg*K)
- V_{M}: = Volumenstrom des Wassers in der Teilstrecke (m³/s)
- P_{M}: = Dichte des Wassers (kg/m³)

Diese Formel ermöglicht eine gute Näherung der Temperaturänderung für uniforme Teilstrecken.

Bei einer weiteren Ausführungsform der Erfindung ist vorgesehen, dass der Wärmedurchgangskoeffizient der Teilstrecken nach der Formel $\frac{1}{{k}_{R}} = \frac{1}{{d}_{i} ∗ {α}_{i} ∗ π} + \frac{1}{{Λ}_{R}} + \frac{1}{{d}_{a} ∗ {α}_{a} ∗ π}$ bestimmt ist, wobei
- 1*lk_{R}*: = *Wärmedurchgangswiderstand Rohrleitung* (*m*∗*K*/*W*)
- αi: = *W*ärm*eübergangskoeffizient innen* (*W*/(*m*²∗*K*))
- *1*/*ΛR*: = *Wärmedurchlasswiderstand* (*m∗K*/*W*)
- *aₐ*: = *Wärmeübergangskoeffizient außen* (*W*/(m²∗*K*))
- *dₐ*: = *Außendurchmesser* (*m*)
- *dᵢ*: = *Innendurchmesser* (*m*)
und $\frac{1}{{Λ}_{R}} = \frac{1}{2 ∗ π} ∗ \left(\frac{1}{{λ}_{r}}∗ln\frac{{d}_{aR}}{{d}_{iR}}+\frac{1}{{λ}_{D}}∗ln\frac{{d}_{aD}}{{d}_{iD}}\right)$ Im folgenden wird

Zur Ermittlung der Temperaturveränderungen und des Wärmegewinns im Wasser infolge des Temperaturunterschieds zur Umgebung werden im Folgenden die Gleichungen 1-4 verwendet.

Dazu wird Gleichung 1 für den Wärmedurchlasswiderstand in Gleichung 2 eingesetzt und somit der Wärmedurchgangswiderstand ermittelt. Mit dem Kehrwert von Gleichung 2 wird der Wärmedurchgangskoeffizient Gleichung 3 berechnet. 1

Wärmedurchlasswiderstand $\frac{1}{{λ}_{ges}}$ einer Rohrleitung inkl. Dämmung $\frac{1}{{λ}_{ges}} = \frac{1}{2 ⋅ π} ⋅ \left(\frac{1}{{λ}_{R}}⋅ln\frac{{d}_{aR}}{{d}_{iR}}+\frac{1}{{λ}_{D}}⋅ln\frac{{d}_{aD}}{{d}_{iD}}\right)$ , siehe VDI 2055, 2008

Wärmedurchgangswiderstand $\frac{1}{{U}_{R}}$ der isolierten Rohrleitung $\frac{1}{{U}_{R}} = \frac{1}{{d}_{iR} . {a}_{i} . π} + \frac{1}{{λ}_{ges}} + \frac{1}{{d}_{aD} . {a}_{a} . π}$ , siehe VDI 2055, 2008$\frac{1}{{U}_{R}} = \frac{1}{2 ⋅ π} ⋅ \left(\frac{1}{{λ}_{R}}⋅ln\frac{{d}_{aR}}{{d}_{iR}}+\frac{1}{{λ}_{D}}⋅ln\frac{{d}_{aD}}{{d}_{iD}}\right) + \frac{1}{{d}_{aD} . {a}_{a} . π}$

Wärmedurchgangskoeffizient U_{R} der isolierten Rohrleitung ${U}_{R} = \frac{π}{\frac{1}{2} ⋅ \left(\frac{1}{{λ}_{R}}⋅ln\frac{{d}_{aR}}{{d}_{iR}}+\frac{1}{{λ}_{D}}⋅ln\frac{{d}_{aD}}{{d}_{iD}}\right) + \frac{1}{{d}_{aD} ⋅ {a}_{a}}}$

Der Wärmedurchgangskoeffizient ist zentraler Bestandteil von Gleichung 4 zur Berechnung einer Temperatur am Ende einer Teilstrecke.

Mithilfe von Gleichung 4 werden für alle relevanten Teilstrecken die jeweiligen Anfangs- und Endtemperaturen des Kaltwassers ermittelt. Die Herleitung der Formel für die axiale Erwärmung von Wasser in einer Rohrleitung beginnt mit Gleichung 5: ${ϑ}_{ME} = {Δϑ}_{a} ⋅ {e}^{\frac{- {U}_{R} ⋅ l}{m ⋅ {c}_{W}}} + {ϑ}_{Luft}$ $Δϑ = {Δϑ}_{a} \left(1-{e}^{\frac{- {U}_{R} ⋅ l}{{e}^{m ⋅ {c}_{W}}}}\right)$ , siehe VDI 2055, 2008$Δϑ = {ϑ}_{MA} - {ϑ}_{ME}$ ${ϑ}_{MA} - {ϑ}_{ME} = Δϑ a \left(1-{e}^{\frac{- {U}_{R} ⋅ l}{m ⋅ {c}_{W}}}\right)$ ${ϑ}_{ME} = - Δϑ a \left(1-{e}^{\frac{- {U}_{R} ⋅ l}{m ⋅ {c}_{W}}}\right) + {ϑ}_{MA}$ ${ϑ}_{ME} = - {Δϑ}_{a} + {Δϑ}_{a} {e}^{\frac{- {U}_{R} ⋅ l}{m ⋅ {c}_{W}}} + {ϑ}_{MA}$ einsetzen von Δϑₐ = ϑ_{MA} - ϑ_{Luft} und anschließend zusammenfassen. ${ϑ}_{ME} = {Δϑ}_{a} ⋅ {e}^{\frac{- {U}_{R} ⋅ l}{m ⋅ {c}_{W}}} + {ϑ}_{Luft}$

Über eine iterative Berechnung durch kleinteiliges/schrittweises Erhöhen des Volumenstroms wird jener Volumenstrom gesucht, der die Kaltwasser-Installation, mit einer angestrebten/vorgegebenen Spreizung von beispielsweise 5 K (15°C / 20°C), betreibt.

Mit Hilfe dieses Lösungsansatzes lässt sich neben der im Vordergrund stehenden Ermittlung eines Volumenstroms der Zirkulationsanlage auch für jeden beliebigen Punkt im betrachteten Rohrnetz eine Wassertemperatur bestimmen.

Vorzugsweise ist das iterative Näherungsverfahren die an sich bekannte Excel-Zielwertsuche; siehe Excel und VBA: Einführung mit praktischen Anwendungen in den Naturwissenschaften von Franz Josef Mehr, Maria Teresa Mehr, Wiesbaden 2015, Abschnitt 8.1.

Erfindungsgemäß werden Eckdaten des Leitungssystems einschließlich der o.g. angegebenen Parameter der Teilstrecken in das Programm eingetragen und mittels der Zielwertsuche der Volumenstrom V_{z} bestimmt, bei die Trinkwasserzieltemperatur T_{b} erreicht wird; beispielsweise wie folgt

### 3.1.1 Stoffwerte Wasser

| **Nr.** | **Bezeichnung** | | **Wert /** |
|---|---|---|---|
| **MT** | | | **Einheiten** |
| MT1 | Trinkwasser Eingangstemperatur Ausgangsport | | 15,0 °C |
| MT2 | Ziel Trinkwassertemperatur | | 20,0 °C |
| MT3 | Dichte von Wasser bei 17,5 °C | | 998,8 kg/m³ |
| MT4 | Volumenstrom V_{z} | | **0,022 m³/h** |
| MT5 | Spezifische Wärmekapazität | | 1,163 Wh/(Kg*K) |

### 3.1.2 Wärmeübergangskoeffizienten

| **Nr.** | **Bezeichnung** | | | |
|---|---|---|---|---|
| **W** | | | | **(W/(m^{2∗}K))** |
| Wi | Wärmeübergangskoeffizienten außen | αₐ | | 5 |
| Wa | Wärmeüberganaskoeffizienten innen | αᵢ | | 0 |

### 3.1.3 Umgebungstemperaturen

| **Nr.** | **Bezeichnung** | **Tempertur** |
|---|---|---|
| **UT** | | **t_{Luft} in °C** |
| UT1 | Heizraum | 30 °C |
| UT2 | Kellergang | 20 °C |
| UT3 | Schacht | 30 °C |
| UT4 | Abhangdecke Flur | 33 °C |
| UT5 | Vorwand Bad | 26 °C |
| UT6 | Rücklauf Schacht | 26 °C |

### 3.1.4 Dämmungen

| **Nr.** | **Bezeichnung** | **Meterial** | **Wärmeleitkoeffizient** |
|---|---|---|---|
| **DA** | | | **λ_{DA} in W/(m^{∗}K)** |
| DA1 | Rockwool mit PVC | Heizraum | 0,035 |
| DA2 | Rockwool alukaschiert | Kellergang | 0,035 |
| DA3 | Rockwool alukaschiert | Steiger | 0,035 |
| DA4 | Rockwool alukaschiert | Decke im Flur | 0,035 |
| PA5 | Flex El-Conel 24x18 | Vorwand Bad | 0,032 |
| DA6 | Mit 9 mm Dämmung im FB | FB-Bad | 0,04 |

### 3.1.5 Rohrwerkstoffe

| **Nr.** | **Bezeichnung** | **Nennweite** | **Wandstärke** | **Wärmeleitkoeffizient** |
|---|---|---|---|---|
| **DA** | | **mm** | **mm** | **λ_{R} in W/(m^{∗}K)** |
| R1 | Viega Raxofix | 16 x 2,2 | 2,2 | 0,4 |
| R2 | Viega Raxofix | 20 x 2,8 | 2,8 | 0,4 |
| R3 | Viega Raxofix | 25 x 2,7 | 2,7 | 0,4 |
| R4 | Viega Raxofix | 32 x 3,2 | 3,2 | 0,4 |
| R5 | Viega Raxofix mit Dämmung | 16 x 2,2 | 2,2 | 0,35 |
| R6 | Viega Raxofix mit Dämmung | 20 x 28 | 2,8 | 0,35 |
| R7 | Viega Raxofix mit Dämmung | 25 x 2,7 | 2,7 | 0,35 |
| R8 | Viega Raxofix mit Dämmung | 32 x 3,2 | 3,2 | 0,35 |
| R9 | Viega Sanpress | 15 x 1,0 | | 23 |
| R10 | Viega Sanpress | 18 x 1,0 | 1 | 23 |
| R11 | Viega Sanpress | 22 x 1,2 | 1,2 | 23 |
| R12 | Viega Sanpress | 28 x 1,2 | 1,2 | 23 |
| R13 | Viega Sanpress | 35 x 1,5 | 1,5 | 23 |
| R14 | Viega Sanpress | 42 x 1,5 | 1,5 | 23 |
| R15 | Viega Sanpress | 54 x 1,5 | 1,5 | 23 |
| R16 | Viega Sanpress | 64 x 2 | 2 | 23 |

In diesem Beispiel ist der berechnete Volumenstrom V_{z}, bei dem bei einer Eingangstemperatur Tₐ von 15°C eine Zieltemperatur Tb von 20° erreicht wird, in der Zeile MT4 angegeben.

Bei einer weiteren Ausführungsform der Erfindung ist vorgesehen, dass in das Zirkulationssystem eine Zirkulationspumpe integriert ist, womit ein gewünschter Volumenstrom eingestellt werden kann.

Es versteht sich, dass auch mehrere Kühlvorrichtungen und/oder Zirkulationspumpen vorgesehen sein können.

Im folgenden werden Ausführungsformen mit Leitungsstrukturen beschrieben, wie sie typischerweise bei Trinkwasserinstallationen in Gebäuden eingesetzt werden.

Eine Anschlussleitung ist eine Leitung zwischen einer Versorgungsleitung und einer Trinkwasserinstallation beziehungsweise dem Zirkulationssystem.

Eine Verbrauchsleitung ist eine Leitung, die Wasser von der Hauptabsperrarmatur bis zu den Anschlüssen der Entnahme stellen und gegebenenfalls in Apparate leitet. Eine Sammelzuleitung ist eine horizontale Verbrauchsleitung zwischen der Hauptabsperrarmatur und einer Steigleitung. Eine Steig- (Fall) Leitung führt von Stockwerk zu Stockwerk und von dem die Stockwerksleitungen oder Einzelzuleitungen abzweigen. Eine Stockwerksleitung ist die Leitung, die von der Steig- (Fall) Leitung innerhalb eines Stockwerks abzweigt und von der Einzelzuleitungen abzweigen. Eine Einzelzuleitung ist die zu einer Entnahmestelle führende Leitung.

Bei einer Ausführungsform der Erfindung ist vorgesehen, dass mindestens eine Vorlaufleitung mit mindestens einer Ringleitung verbunden ist.

Bei einer weiteren Ausführungsform der Erfindung ist vorgesehen, dass zumindest ein Zweig der Zirkulationsleitung von der mindestens eine Vorlaufleitung abgeht.

Bei einer weiteren Ausführungsform der Erfindung ist vorgesehen, dass zumindest ein Zweig der mindestens einen Zirkulationsleitung von der mindestens eine Ringleitung abgeht.

Bei einer weiteren Ausführungsform der Erfindung ist vorgesehen, dass die mindestens eine Vorlaufleitung mindestens eine Steigleitung und/oder eine Stockwerksleitung umfasst.

Bei einer weiteren Ausführungsform der Erfindung ist vorgesehen, dass die mindestens eine Vorlaufleitung eine Sammelzuleitung umfasst, die mit einem Anschluss an ein Wasserversorgungsnetz verbunden ist.

Bei einer weiteren Ausführungsform der Erfindung ist vorgesehen, dass der Anschluss mit mindestens einer Anschlussleitung und/oder mindestens einer Verbrauchsleitung verbunden ist.

Bei einer weiteren Ausführungsform der Erfindung ist vorgesehen, dass in der mindestens einen Vorlaufleitung und/oder der mindestens einen Ringleitung mindestens ein statischer oder dynamischer Strömungsteiler angeordnet ist, womit vorzugsweise eine Entnahmestelle für Wasser verbunden ist. Vorzugsweise erfolgt eine prozentuale Aufteilung der Volumenströme 95% am Abgang und 5% am Durchgang.

Bei einer weiteren Ausführungsform der Erfindung ist vorgesehen, dass mittels der Kühlvorrichtung zur Kühlung des zirkulierenden Wassers thermische Energie von dem zirkulierenden Wasser zu einem anderen Stoffstrom, vorzugsweise mittels eines Wärmeüberträgers übertragen wird, wodurch eine Optimierung des Kühlungsprozesses durch geeignete Wahl des anderen Stoffstroms, beispielsweise Propan, und eine Verringerung der benötigten Energie zum Betrieb der Kühlvorrichtung erreicht werden kann.

Bei einer weiteren Ausführungsform der Erfindung ist vorgesehen, dass die Kühlvorrichtung thermisch an einen Kälteerzeuger, vorzugsweise eine Wärmepumpe, einen Kaltwassersatz oder ein Kälteversorgungsnetz gekoppelt wird, womit ebenfalls eine Verringerung der für den Kühlungsprozess benötigten Energie erreicht werden kann.

Bei einer weiteren Ausführungsform der Erfindung ist das Ermitteln einer Verbrauchs - Kennlinie der Zirkulationspumpe in Abhängigkeit vom geförderten Volumenstrom der Zirkulationspumpe und das Ermitteln einer Verbrauchs - Kennlinie der Kühlvorrichtung in Abhängigkeit von einer Wassertemperatur am Ausgangsport und das Einstellen eines Volumenstroms V_{z} und einer Wassertemperatur Tₐ am Ausgangsport so dass die Leistungsaufnahme von Zirkulationspumpe und Kühlvorrichtung einen relativen oder absoluten Minimalwert annimmt, vorgesehen, womit die Energieeffizienz des Verfahrens verbessert wird.

Bei einer weiteren Ausführungsform der Erfindung ist zweckmäßigerweise vorgesehen, dass für die Temperatur Tₛₒₗₗ ein Wert von 20°C +/- 5°C gewählt und für die Wassertemperatur Tₐ am Ausgangsport ein Wert von 15°C +/-5°C gewählt wird.

Bei einer weiteren Ausführungsform der Erfindung ist vorgesehen, dass zumindest eine Teilstrecke des Leitungssystem als Außen - Zirkulationsleitung ausgebildet ist, da insbesondere in bereits bestehende Zirkulationssysteme meistens Außen - Zirkulationsleitungen verbaut sind.

Bei einer weiteren Ausführungsform der Erfindung ist vorgesehen, dass zumindest eine Teilstrecke als Inliner - Zirkulationsleitung ausgebildet ist, da diese häufig in neueren oder neuen Zirkulationssystemen verbaut sind.

Weitere Vorteile ergeben sich aus der folgenden Zeichnungsbeschreibung.

In den Zeichnungen sind Ausführungsbeispiele in der Beschreibung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen beispielhaft:
- Figur 1:: in schematischer Darstellung ein erfindungsgemäßes Zirkulationssystem
- Figur 2:: eine weitere Ausführungsform eines erfindungsgemäßes Zirkulationssystem
- Figur 3:: eine weitere Ausführungsform eines erfindungsgemäßes Zirkulationssystem, wobei ein weiterer Wärmetauscher vorgesehen ist
- Figur 4:: eine weitere Ausführungsform eines erfindungsgemäßes Zirkulationssystem
- Figur 5:: eine weitere Ausführungsform eines erfindungsgemäßes Zirkulationssystem
- Figur 6:: eine weitere Ausführungsform eines erfindungsgemäßes Zirkulationssystem
- Figur 7:: eine weitere Ausführungsform eines erfindungsgemäßes Zirkulationssystem
- Figur 8:: eine weitere Ausführungsform eines erfindungsgemäßes Zirkulationssystem

Die in den Figuren 1 bis 8 dargestellten Zirkulationssysteme stellen nur Beispiele dar, ohne dass damit die Erfindung auf diese Systeme beschränkt ist. Bei allen dargestellten Systemen laufen in einen Knoten genau zwei Volumenströme ein und ein Volumenstrom aus, oder es laufen genau ein Volumenstrom ein und genau zwei Volumenströme aus, wie beispielsweise bei einem T-Stück. Die Erfindung ist jedoch nicht auf Systeme mit derartigen Knoten beschränkt. Grundsätzlich bestehen alle dargestellten Leitungen zwischen Knoten und zwischen Knoten und Eingangsport sowie Knoten und Ausgangsport aus einer oder mehr Teilstrecken, wie oben definiert.

Gleichartige Komponenten sind mit gleichen Bezugszeichen versehen.

Bei dem in Figur 1 dargestellten Zirkulationssystem ist ein Knoten K1 ist über eine Vorlaufleitung 4a an einen Ausgangsport 12b einer Kühlvorrichtung 12 angeschlossen. Die Kühlvorrichtung 12 hat kältekreisseitige Anschlüsse sowie eine kältekreisseitige Pumpe 13.

Am Knoten K1 ist eine Verzweigung zu einer Sammelleitung 4, einer Anschlussleitung an einen Anschluss 1 an ein Wasserversorgungsnetz und einer Verbrauchsleitung 3 vorgesehen, wobei letztere und die Anschlussleitung nicht zum Zirkulationssystem gehören. Am Knoten K1 erfolgt daher keine Volumenstromaufteilung.

Die Sammelzuleitung 4 ist verbunden mit einer Steigleitung 5, die in einem Knoten K2 mündet. Der Knoten K2 verzweigt in eine Stockwerksleitung 6 sowie eine Steigleitung 5, die in einen Knoten K3 mündet und an dem eine Verzweigung zu einer Stockwerksleitung 6 und einer Steigleitung 5 erfolgt, mit einer Stockwerksleitung 6 verbunden ist, die in einen Knoten K4 mündet. Der Knoten K2 ist über eine Stockwerksleitung 6 mit einem Knoten K6 verbunden. Der Knoten K3 ist über eine Stockwerksleitung 6 mit einem Knoten K5 verbunden.

Zwei explizit als solche gekennzeichnete Teilstrecken TS1 und TS2 sind über den Knoten K4 verbunden, wobei TS1 Teilstrecke der Stockwerksleitung 6 und TS2 eine Zirkulationsleitung darstellt.

An Knoten K4 erfolgt ferner eine Verzweigung über eine Einzelzuleitung 7 zu einer Entnahmestelle 9 erfolgt. Zur Vereinfachung sind die mit den Knoten K2 bzw. K3 verbundenen Einzelzuleitungen und Entnahmestellen nicht mit Bezugszeichen versehen. Da das erfindungsgemäße Zirkulationssystem zur Ausführung des erfindungsgemäßen Verfahren in einem Zustand betrieben wird, in dem keine Wasserentnahme erfolgt, sind im Folgendem solche Knoten, die Entnahmestellen zugeordnet sind von der Betrachtung ausgenommen und werden, mit Ausnahme von Knoten K4, entsprechend in den Zeichnungen nicht mit Bezugszeichen versehen.

Die Teilstrecke TS2 ist angeschossen an eine vertikale Zirkulationsleitung 10a, die in den Knoten K5 mündet. Der Knoten K5 ist an eine Zirkulationsleitung 10a angeschlossen, die in den Knoten K6 mündet. Der Knoten K6 ist an eine vertikale Zirkulationsleitung 10a angeschossen, die mit einer horizontalen Zirkulationsleitung 10a verbunden ist, die wiederum über eine vertikale Zirkulationsleitung mit der Zirkulationspumpe 10b verbunden ist.

Das in Figur 2 dargestellte Zirkulationssystem hat eine analoge Struktur, wie das System der Figur 1, wobei jedoch in den Stockwerksleitungen 6 Ringleitungen vorgesehen sind, wobei zur Vereinfachung lediglich bei der obersten in Figur 2 dargestellten Ringleitung ein Bezugszeichen 8 verwendet wird. Der Ringleitung 8 ist ein optionaler Strömungsteiler 8a zugeordnet. Ringleitungen sind Knoten K21 bis K32 zugeordnet. Es versteht sich, dass auch solche Systeme, bei denen lediglich eine Ringleitung vorhanden ist, von der Erfindung umfasst werden.

In Figur 3 ist ein weiteres System mit Knoten K31 bis K34 dargestellt, bei dem jedoch die in die Knoten K34 und K35 mündenden Zirkulationsleitungen 10a parallel zu den von den Knoten K32 und K33 ausgehenden Stockwerksleitungen 6 geführt sind.

Ferner ist in der obersten Stockwerksleitung 6 eine optionale dezentrale Kühlvorrichtung 14 mit einem Eingangsport 14a und einem Ausgangsport 14b angeordnet, wobei zur Vereinfachung der Darstellung vorhandene Anschlüsse eines kälteseitigen Kreislaufs sowie eine entsprechende Pumpe nicht dargestellt sind.

Analog können weitere dezentrale Kühlvorrichtungen in den anderen Stockwerksleitungen angeordnet sein.

In einer weiteren Ausführungsform analog der Figur 3 kann der Wärmetauscher 12 weggelassen sein, wobei in diesem Fall eine Kühlvorrichtung 14 oder mehrere Kühlvorrichtungen 14 obligatorisch sind.

Analog der Ausführungsform der Figur 3 können Kühlvorrichtungen in den Steigleitungen 5 bzw. den Stockwerksleitung der Ausführungsformen der Figuren 1, 2 sowie 4 bis 8 vorgesehen sein.

Figur 4 zeigt ein System mit Knoten K41 bis K51 wie in Figur 3, wobei jedoch in den Stockwerksleitungen Ringleitungen 8 vorgesehen sind.

Figur 5 zeigt ein System mit Knoten K51 bis K55 , bei dem Zirkulationsleitungen 10 parallel zu den an die Knoten K52, K53 angeschlossenen Steigleitungen 5 geführt sind.

Figur 6 zeigt ein System mit den Knoten K61 bis K69b, wobei zwischen den Knoten K63, K64, K66, K67 sowie K68, K69 Ringleitungen vorgesehen sind.

Figur 7 zeigt ein System mit den Knoten K71 bis K75, wobei Steigleitungen 5 mit den Knoten K72 und K73 verbunden sind.

Figur 8 zeigt ein System mit Knoten K81 bis K89b analog wie in Figur 7 jedoch mit zwischen den Knoten K89a, K89b, K88, K89 sowie K84 und K85 angeordneten Ringleitungen.

Die in den Reinzeichnungen unter Figuren 1, 3, 5, 7 dargestellten Ausführungsformen können auch nur Teilbereiche zirkulieren lassen. So können die Teilstrecken auch z. B. Installationen in Wohnungen darstellen, die aufgrund diversere Anforderungen (Abrechnung des Wasserverbrauchs) nicht mitzirkulieren dürfen. Ein Wasseraustausch zur Haltung der gewünschten Temperatur wär hier durch Spülautomaten möglich.

Das erfindungsgemäße Verfahren wird bei den Systemen der Figuren 1 bis 8 in der oben beschriebenen Weise ausgeführt, wobei ausgehend von einem Temperatur - Startwert T_{MA}* < Tₛₒₗₗ und einem Volumenstrom - Startwert V_{z}* für die erste an den Ausgangsport (12b) angeschlossene Teilstrecke eine Temperaturänderung des Wassers zwischen Anfangsbereich und Endbereich entsprechend einem Modell der Temperaturänderung ermittelt wird.

Ferner wird eine Temperaturänderung des Wassers zwischen Anfangsbereich und Endbereich für jede gegebene weitere Teilstrecke entsprechend dem Modell der Temperaturänderung ermittelt, unter der Randbedingung, dass die Wassertemperatur im Anfangsbereich der gegebenen Teilstrecke gleich der Wassertemperatur im Endbereich der Teilstrecke ist, an die die gegebene Teilstrecke angeschlossenen ist.

Vorzugsweise wird das oben beschriebene Modell der axialen Temperaturänderung verwendet, wonach sich im Endbereich einer Teilstrecke der Länge L die Wasser - Temperatur T_{ME} mittels der Formel ${T}_{ME} = \left({T}_{MA}-{T}_{Luft}\right) * {e}^{- ε ∗ L} + {T}_{Luft}$ $ε = \frac{{k}_{R}}{{m}_{M} ∗ {c}_{pm}} = \frac{{k}_{R}}{{V}_{M} ∗ {P}_{M} ∗ {C}_{pm}}$ errechnet.

Der Wert Tₐ der Wassertemperatur und der Wert V_{z} des Volumenstroms am Ausgangsport 12b werden so gewählt, dass im Endbereich jeder Teilstrecke des Zirkulationssystems die Wasser - Temperatur T_{ME} < Tₛₒₗₗ beträgt und am Eingangsport 12a die Wassertemperatur T_{b} < Tₛₒₗₗ mit Tₛₒₗₗ - T_{b} < θ ist, wobei θ>0 ein vorgegebener Wert ist.

Es versteht sich, dass die Zirkulationspumpe 10b nicht immer mit einem konstanten Volumenstrom betrieben wird, also unabhängig davon, ob die Porteingangstemperatur 12a exakt den eingestellten Wert hat oder gar darunter liegt.

Sollte die Porteingangstemperatur 12a aus verschiedenen Gründen z. B. bei 17°C liegen, z. B. max. 20°C sind vorgegeben, könnte der Fördervolumenstrom der Zirkulationspumpe 10b reduziert werden. Dieses kann beispielsweise temperaturgesteuert automatisch erfolgen. Im Resultat würden sich Energieeinsparungen ergeben.

Ebenso kann in einem solchen Fall der Fördervolumenstrom der Pumpe 13, temperaturgesteuert reduziert werden.

Sollte die Porteingangstemperatur aus verschiedenen Gründen z. B. bei 17°C liegen (z. B. max. 20°C sind vorgegeben), könnte ebenso die Vorlauftemperatur im Kältekreislauf angepasst werden. Im Resultat würden sich Energieeinsparungen ergeben.

**Tabelle 1**

| Symbol | Einheit | Benennung | Erklärung |
|---|---|---|---|
| *C_{W}* | *kJ*(*kg K*) | spezifische Wärmekapazität des Wassers | Wärme für die Erwärmung von 1 kg Wassers um 1 K (4,19 kJ/(kg K)) |
| *ρ* | *kg*/*m*³ | Dichte des Wassers | Quotient aus Masse und Volumen des Wassers bei gegebener Temperatur |
| *αₐ* | *W*(*m*² *K*) | äußerer Wärmeübergangskoeffizient | Wärmeverlust einer 1 m² großen Fläche bei einer Temperaturdifferenz zwischen Oberfläche und Luft von 1 K |
| *λ_{D}* | *W*(*m K*) | Wärmeleitfähigkeit der Dämmung | |
| *λ_{R}* | *W*(*m K*) | Wärmeleitfähigkeit der Rohrleitung | |
| *λ_{ges}* | *W*(*m K)* | Wärmeleitfähigkeit eines Bauteils | hier einer Rohrleitung inkl. mehrschichtigen Dämmung |
| $\frac{1}{{λ}_{ges}}$ | (*m K*)*W* | Wärmedurchlasswiderstand | |
| $\frac{1}{{U}_{R}}$ | (*m K*)*W* | Wärmedurchgangswiderstand | |
| *U_{R}* | *W*(*m K*) | Wärmedurchg angskoeffizient für das Rohr | Wärmeverlust eines 1 m langen gedämmten Warmwasserrohres bei einer Temperaturdifferenz zwischen dem Wasser und der Luft von 1 K |
| *dₐ* | *mm* | Rohraußendurchmesser | Außendurchmesser einer Warmwasserleitung |
| *D* | *mm* | Rohraußendurchmesser | Außendurchmesser einer gedämmten Warmwasserleitung |
| *l* | *m* | Rohrleitungslänge | Länge einer Teilstrecke |
| *ϑ_{Luft}* | °*C* | Luft-/ Umgebungstemperatur | |
| Δϑ*_{α}* | *K* | Anfangstemperaturunterschied | Temperaturunterscheid zwischen Umgebung und Medium am Beginn einer Teilstrecke |
| *ϑ_{MA}* | °*C* | Mediumstemperatur Anfang | Temperatur eines Mediums am Anfang einer Teilstrecke |
| *ϑ_{ME}* | °*C* | Mediumstemperatur Ende | Temperatur eines Mediums am Ende einer Teilstrecke |

### Bezugszeichenliste

- 1: Anschluss an ein Wasserversorgungsnetz
- 2: Anschlussleitung
- 3: Verbrauchsleitung
- 4: Sammelzuleitung
- 5: Steig- (Fall) Leitung
- 6: Stockwerksleitung
- 7: Einzelzuleitung
- 8: Ringleitung
- 8a: statische oder dynamische Strömungsteilung
- 9: Entnahmestelle
- 10: Zirkulationssystem
- 10a: Zirkulationsleitung
- 10b: Zirkulationspumpe
- 12: Kühlvorrichtung
- 12a: Eingangsport
- 12b: Ausgangsport
- 14: Wärmetauscher
- 14a: Eingangsport
- 14b: Ausgangsport

## Patentansprüche

1. Verfahren zum Betrieb eines Zirkulationssystems (10) mit einer Kühlvorrichtung (12, 14) mit einem Eingangsport (12a, 14a) und einem Ausgangsport (12b, 14b) zur Kühlung von Wasser und mit einem Leitungssystem mit mehreren Strängen, welche eine oder mehrere Teilstrecken mit gegebener Wärme - Kopplung mit einer Umgebung aufweisen und mittels Knoten verbunden sind, wobei eine oder mehrere der Leitungen des Leitungssystems als Vorlaufleitung (4, 5, 6) ausgebildet sind, zumindest eine mit einer Entnahmestelle (9) verbundene Einzelzuleitung (7) und zumindest eine als Zirkulationsleitung (10a) ausgebildete Leitung mit der oder den Vorlaufleitungen (4, 5, 6) verbunden ist,
mit den Schritten
- Einstellen einer Wassertemperatur am Ausgangsport (12b, 14b) auf einen Wert Tₐ mittels der Kühlvorrichtung (12, 14)
- Einstellen eines Volumenstroms am Eingangsport (12a) auf einen Wert V_{z} **gekennzeichnet durch** folgende Schritte
- Ermitteln, insbesondere Berechnen, einer Temperaturänderung des Wassers zwischen Anfangsbereich und Endbereich entsprechend einem Modell der axialen Temperaturänderung für die erste an den Ausgangsport (12b, 14b) angeschlossene Teilstrecke, ausgehend von einem Temperatur - Startwert T_{MA}* < Tₛₒₗₗ und einem Volumenstrom - Startwert V_{z}*,
- Ermitteln, insbesondere Berechnen, einer Temperaturänderung des Wassers zwischen Anfangsbereich und Endbereich für jede weitere gegebene Teilstrecke entsprechend dem Modell der Temperaturänderung, unter der Randbedingung, dass die Wassertemperatur im Anfangsbereich der gegebenen Teilstrecke gleich der Wassertemperatur im Endbereich der Teilstrecke ist, an die die gegebene Teilstrecke angeschlossenen ist und
- Wählen des Wertes Tₐ der Wassertemperatur und des Wertes V_{z} des Volumenstroms am Ausgangsport (12b, 14b), derart, dass im Endbereich jeder Teilstrecke die Wasser - Temperatur T_{ME} < Tₛₒₗₗ beträgt und sich am Eingangsport (12a, 14b) die Wassertemperatur T_{b} < Tₛₒₗₗ mit Tₛₒₗₗ - T_{b} < θ einstellt, wobei θ>0 ein vorgegebener Wert ist.

2. Verfahren nach Anspruch 1, **dadurch gekennzeichnet, dass** die Werte Tₐ und V_{z} in einem iterativen Näherungsverfahren bestimmt werden, bei dem ausgehend von einem Temperatur - Startwert T_{MA}* < Tₛₒₗₗ und einem Volumenstrom - Startwert V_{z}* für die erste an den Ausgangsport (12b, 14b) angeschlossene Teilstrecke, für jede gegebene weitere Teilstrecke die Temperaturänderung des Wassers zwischen Anfangsbereich und Endbereich berechnet wird, unter der Randbedingung, dass die Wassertemperatur im Anfangsbereich der gegebenen Teilstrecke gleich der Wassertemperatur im Endbereich der Teilstrecke ist, an die die gegebene Teilstrecke angeschlossenen ist.

3. Verfahren nach Anspruch 1 oder 2, **dadurch gekennzeichnet, dass** die Teilstrecken über die Länge zwischen ihrem Anfangsbereich und ihrem Endbereich hinsichtlich ihrer Wärme - Kopplung mit der Umgebung uniform ausgebildet sind.

4. Verfahren nach Anspruch 3, **dadurch gekennzeichnet, dass** im Endbereich zumindest einer Teilstrecke mit der Länge L die Wasser - Temperatur T_{ME} mittels der Formel ${T}_{ME} = \left({T}_{MA}-{T}_{Luft}\right) * {e}^{- ε ∗ L} + {T}_{Luft}$ $ε = \frac{{k}_{R}}{{m}_{M} ∗ {c}_{pm}} = \frac{{k}_{R}}{{V}_{M} ∗ {P}_{M} ∗ {C}_{pm}}$ bestimmt wird, wobei gilt
L = Länge der uniformen Teilstrecke (Tₛ₁) (m)
T_{MA} = Wassertemperatur im Anfangsbereich (°C)
T_{ME} = Wassertemperatur im Endbereich (°C)
T_{Luft} = Temperatur Umgebungsluft(°C)
k_{R} = Wärmedurchgangskoeffizient der Rohrleitung (W/(m*K))
m_{M} = Massenstrom des Wassers in der Teilstrecke (kg/ s)
c_{p,m} = spez. Wärmekapazität des Wassers (J/(kg*K)
V_{M} = Volumenstrom des Wassers in der Teilstrecke (m³/s)
P_{M} = Dichte des Wassers (kg/m³)

5. Verfahren nach Anspruch 4, **dadurch gekennzeichnet, dass** der Wärmedurchgangskoeffizient der Teilstrecken nach der Formel $\frac{1}{{k}_{R}} = \frac{1}{{d}_{i} ∗ {α}_{i} ∗ π} + \frac{1}{{Λ}_{R}} + \frac{1}{{d}_{a} ∗ {α}_{a} ∗ π}$ bestimmt ist, wobei
1/*k_{R}* = *Wärmedurchgangswiderstand Rohrleitung* (*m** *K*/*W*)
*α*i = *Wärmeübergangskoeffizientinnen* (*W*/*(m²** *K*))
1/*ΛR* = *Wärmedurchlasswiderstand* (*m* K*/*W*)
*αₐ* = *Wärmeübergangskoeffizient au*ß*en* (*W*/(*m*² * *K*))
*dₐ* = *Außendurchmesser* (*m*)
*dᵢ* = *Innendurchmesser* (*m*)
und $\frac{1}{{Λ}_{R}} = \frac{1}{2 ∗ π} ∗ \left(\frac{1}{{λ}_{r}}∗ln\frac{{d}_{aR}}{{d}_{iR}}+\frac{1}{{λ}_{D}}∗ln\frac{{d}_{aD}}{{d}_{iD}}\right)$

6. Verfahren nach einem der vorhergehenden Ansprüche, **dadurch gekennzeichnet, dass** in das Zirkulationssystem (10) eine Zirkulationspumpe (10b) integriert ist.

7. Verfahren nach einem der vorhergehenden Ansprüche, **dadurch gekennzeichnet, dass** mittels der Kühlvorrichtung (12, 14) zur Kühlung des zirkulierenden Wassers thermische Energie von dem zirkulierenden Wasser zu einem anderen Stoffstrom, vorzugsweise mittels eines Wärmeüberträgers übertragen wird.

8. Verfahren nach Anspruch 7, **dadurch gekennzeichnet, dass** die Kühlvorrichtung (12, 14) thermisch an einen Kälteerzeuger, vorzugsweise eine Wärmepumpe, einen Kaltwassersatz oder ein Kälteversorgungsnetz gekoppelt wird.

9. Verfahren nach einem der Ansprüche 6 bis 8, **gekennzeichnet, durch**
- Ermitteln einer Verbrauchs - Kennlinie der Zirkulationspumpe (10b) in Abhängigkeit vom geförderten Volumenstrom der Zirkulationspumpe (10b)
- Ermitteln einer Verbrauchs - Kennlinie der Kühlvorrichtung (12, 14) in Abhängigkeit von einer Wassertemperatur am Ausgangsport (12b, 14b)
- Einstellen eines Volumenstroms V_{z} und einer Wassertemperatur Tₐ am Ausgangsport (12b, 14b) so dass die Leistungsaufnahme von Zirkulationspumpe (10b) und Kühlvorrichtung (12, 14) einen relativen oder absoluten Minimalwert annimmt.

10. Verfahren nach einem der vorherigen Ansprüche, **dadurch gekennzeichnet, dass** für die Temperatur Tₛₒₗₗ ein Wert von 20°C +/- 5°C gewählt und für die Wassertemperatur Tₐ am Ausgangsport (12b, 14b) ein Wert von 15°C +/-5°C gewählt wird.

11. Zirkulationssystem mit einer Kühlvorrichtung (12, 14) mit einem Eingangsport (12a, 14a) und einem Ausgangsport (12b, 14b) zur Kühlung von Wasser und mit einem Leitungssystem mit mehreren Strängen, welche eine oder mehrere Teilstrecken mit gegebener Wärme - Kopplung mit einer Umgebung aufweisen und mittels Knoten gekoppelt sind,
- wobei bei vorgegebener Aufteilung der aus den Knoten herauslaufenden Volumenströme eine Mischwassertemperatur der aus den Knoten herauslaufenden Volumenströme in Abhängigkeit von den in die Knoten einlaufenden Volumenströmen ermittelbar ist,
- wobei eine oder mehrere der Leitungen des Leitungssystems als Vorlaufleitung (4, 5, 6) ausgebildet sind, zumindest eine mit einer Entnahmestelle (9) verbundene Einzelzuleitung (7) und zumindest eine als Zirkulationsleitung (10a) ausgebildete Leitung mit der oder den Vorlaufleitungen (4, 5, 6) verbunden ist, mit
- Mitteln zum Einstellen der Wassertemperatur am Ausgangsport (12b, 14b) auf einen Wert Tₐ mittels der Kühlvorrichtung (12, 14)
- Mitteln zum Einstellen eines stationären Volumenstroms von zirkulierendem Wasser am Eingangsport (12a, 14a) auf einen Wert V_{z}
**gekennzeichnet durch**,
- Vorrichtungsmittel zum Ermitteln einer Temperaturänderung des Wassers zwischen Anfangsbereich und Endbereich jeder Teilstrecke unter der Randbedingung, dass die Wassertemperatur im Endbereich einer gegebenen Teilstrecke gleich der Wassertemperatur im Anfangsbereich der in Strömungsrichtung des zirkulierenden Wassers an die gegebene Teilstrecke angeschlossenen Teilstrecke gewählt ist und
- Vorrichtungsmittel zum Wählen des Wertes Tₐ der Wassertemperatur und des Wertes V_{z} des Volumenstroms am Ausgangsport (12b, 14b), derart, dass im Endbereich jeder Teilstrecke die Wasser - Temperatur T_{ME} < Tₛₒₗₗ beträgt und sich am Eingangsport (12a, 14a) die Wassertemperatur T_{b} < Tₛₒₗₗ mit Tₛₒₗₗ - T_{b} < θ einstellt, wobei θ>0 ein vorgegebener Wert ist.

12. Zirkulationssystem nach Anspruch 11, **dadurch gekennzeichnet, dass** Vorrichtungsmittel vorgesehen sind, um die Werte Tₐ und V_{z} in einem iterativen Näherungsverfahren zu bestimmen, bei dem ausgehend von einem Temperatur - Startwert T_{MA}* < Tₛₒₗₗ und einem Volumenstrom - Startwert V_{z}* für die erste an den Ausgangsport (12b) angeschlossene Teilstrecke, für jede gegebene Teilstrecke die Wasser - Temperatur T_{ME} in ihrem Endbereich berechnet wird, wobei die Wasser - Temperatur T_{MA}' im Anfangsbereich der nächsten angeschlossenen Teilstrecke gleich der Wasser - Temperatur TME im Endbereich der gegebenen Teilstrecke als gewählt ist.

13. Zirkulationssystem nach Anspruch 11 oder 12, **dadurch gekennzeichnet, dass** die Teilstrecken über die Länge zwischen ihrem Anfangsbereich und ihrem Endbereich hinsichtlich ihrer Wärme - Kopplung mit der Umgebung uniform ausgebildet sind.

14. Zirkulationssystem nach Ansprüchen 11 bis 13, **dadurch gekennzeichnet, dass** in das Zirkulationssystem (10) eine Zirkulationspumpe (7) integriert ist.

15. Zirkulationssystem nach einem der vorhergehenden Ansprüche, **dadurch gekennzeichnet, dass** mindestens eine Vorlaufleitung (4, 5, 6) mit mindestens einer Ringleitung (8) verbunden ist.

16. Zirkulationssystem nach einem der vorhergehenden Ansprüche, **dadurch gekennzeichnet, dass** zumindest eine Leitung der Zirkulationsleitung (10a) von der mindestens eine Vorlaufleitung (4, 5, 6) abgeht.

17. Zirkulationssystem nach einem der vorhergehenden Ansprüche, **dadurch gekennzeichnet, dass** zumindest eine Leitung der mindestens eine Zirkulationsleitung (10a) von der mindestens eine Ringleitung (8) abgeht.

18. Zirkulationssystem nach einem der vorhergehenden Ansprüche, **dadurch gekennzeichnet, dass** die mindestens eine Vorlaufleitung (4, 5, 6) mindestens eine Steigleitung (5) und/oder eine Stockwerksleitung (6) umfasst.

19. Zirkulationssystem nach einem der vorhergehenden Ansprüche, **dadurch gekennzeichnet, dass** die mindestens eine Vorlaufleitung (4, 5, 6) eine Sammelzuleitung (4) umfasst, die mit einem Anschluss (1) an ein Wasserversorgungsnetz verbunden ist.

20. Zirkulationssystem nach einem der vorhergehenden Ansprüche, **dadurch gekennzeichnet, dass** der Anschluss (1) mit mindestens einer Anschlussleitung (2) und/oder mindestens einer Verbrauchsleitung (3) verbunden ist.

21. Zirkulationssystem nach einem der vorhergehenden Ansprüche, **dadurch gekennzeichnet, dass** in der mindestens eine Vorlaufleitung (4, 5, 6) und/oder der mindestens eine Ringleitung (8) mindestens ein statischer oder dynamischer Strömungsteiler (8a) angeordnet ist.

22. Zirkulationssystem nach einem der vorhergehenden Ansprüche, **dadurch gekennzeichnet, dass** mittels der Kühlvorrichtung (12, 14) thermische Energie von dem zirkulierenden Wasser zu einem anderen Stoffstrom, vorzugsweise mittels eines Wärmeüberträgers übertragen wird.

23. Zirkulationssystem nach Anspruch 22, **dadurch gekennzeichnet, dass** die Kühlvorrichtung (12, 14) thermisch an einen Kälteerzeuger, vorzugsweise eine Wärmepumpe, einen Kaltwassersatz oder ein Kälteversorgungsnetz gekoppelt ist.

24. Zirkulationssystem nach Anspruch 23, **dadurch gekennzeichnet, dass** zumindest eine Teilstrecke des Leitungssystem als Außen - Zirkulationsleitung ausgebildet ist.

25. Zirkulationssystem nach Anspruch 24, **dadurch gekennzeichnet, dass** zumindest eine Teilstrecke als Inliner - Zirkulationsleitung ausgebildet ist.

26. Zirkulationssystem nach einem der Ansprüche 11 bis 25, **dadurch gekennzeichnet, dass** die Kühlvorrichtung (12) mit ihrem Ausgangsport (12b) an eine Vorlaufleitung (4a) und mit ihrem Eingangsport (12a) an eine vertikale Zirkulationsleitung angeschlossen ist.

27. Zirkulationssystem nach einem der Ansprüche 11 bis 26, **dadurch gekennzeichnet, dass** die Kühlvorrichtung (14) in eine Steigleitung (5) und/oder eine Stockwerksleitung (6) integriert ist.

## Claims

1. Method for operating a circulation system (10) having a cooling device (12, 14) with an input port (12a, 14a) and an output port (12b, 14b) for the cooling of water and having a pipeline system with multiple branches comprising one or more partial sections with given thermal coupling to the surroundings and being connected by means of nodes, wherein one or more of the lines of the pipeline system are configured as a flow pipe (4, 5, 6), at least one as a single supply line (7) connected to a tapping point (9), and at least one line configured as a circulation conduit (10a) connected to the flow pipe or pipes (4, 5, 6),
with the steps
- setting a water temperature at the output port (12b, 14b) to a value Tₐ by means of the cooling device (12, 14)
- setting a volume flow at the input port (12a) to a value V_{z}
**characterized by** the following steps
- determining, in particular calculating, a temperature change of the water between the initial region and the end region according to a model of the axial temperature change for the first partial section connected to the output port (12b, 14b), starting from a temperature start value T_{MA}* < Tₛₒₗₗ and a volume flow start value V_{z}*,
- determining, in particular calculating, a temperature change of the water between the initial region and the end region for each further given partial section according to the model of the temperature change, under the boundary condition that the water temperature in the initial region of the given partial section is equal to the water temperature in the end region of the partial section to which the given partial section is connected, and
- selecting the value Tₐ of the water temperature and the value V_{z} of the volume flow at the output port (12b, 14b) such that, in the end region of each partial section, the water temperature is T_{ME} < Tₛₒₗₗ and at the input port (12a, 14b) the water temperature is set at T_{b} < Tₛₒₗₗ with Tₛₒₗₗ - T_{b} < θ, where θ>0 is a given value.

2. The method according to claim 1, **characterized in that** the values Tₐ and V_{z} are determined in an iterative approximation procedure, wherein the temperature change of the water between the initial region and the end region is calculated starting from a temperature start value T_{MA}* < Tₛₒₗₗ and a volume flow start value V_{z}* for the first partial section connected to the output port (12b, 14b) for each further given partial section under the boundary condition that the water temperature in the initial region of the given partial section is equal to the water temperature in the end region of the partial section to which the given partial section is connected.

3. The method according to claim 1 or 2, **characterized in that** the partial sections are designed uniformly in regard to their thermal coupling to the surroundings along the length between their initial region and their end region.

4. The method according to claim 3, **characterized in that** the water temperature T_{ME} in the end region of at least one partial section with length L is determined by means of the formula ${T}_{ME} = \left({T}_{MA}-{T}_{Luft}\right) * {e}^{- ε ∗ L} + {T}_{Luft}$ $ε = \frac{{k}_{R}}{{m}_{M} ∗ {c}_{pm}} = \frac{{k}_{R}}{{V}_{M} ∗ {P}_{M} ∗ {C}_{pm}}$ where
L = the length of the uniform partial section (Tₛ₁) (m)
T_{MA} = the water temperature in the initial region (°C)
T_{ME} = the water temperature in the end region (°C)
T_{Luft} = the temperature of the ambient air(°C)
k_{R} = the heat transfer coefficient of the pipeline (W/(m*K))
m_{M} = the mass flow of the water in the partial section (kg/ s)
c_{p,m} = the spec. heat capacity of the water (J/(kg*K)
V_{M} = the volume flow of the water in the partial section (m³/s)
p_{M} = the density of the water (kg/m³)

5. The method according to claim 4, **characterized in that** the heat transfer coefficient of the partial sections is determined by the formula $\frac{1}{{k}_{R}} = \frac{1}{{d}_{i} ∗ {α}_{i} ∗ π} + \frac{1}{{Λ}_{R}} + \frac{1}{{d}_{a} ∗ {α}_{a} ∗ π}$ where
1/*k_{R}* = the heat transmission resistance of the pipeline (m * K/W)
ot i = the inward heat transfer coefficient (W/(m² * K))
1/*ΛR* = the thermal resistance (m * K/W)
*αₐ* = the outward heat transfer coefficient (W/(m² * K))
*dₐ* = the outer diameter (m)
*dᵢ* = the inner diameter (m)
and $\frac{1}{{Λ}_{R}} = \frac{1}{2 ∗ π} ∗ \left(\frac{1}{{λ}_{r}}∗ln\frac{{d}_{aR}}{{d}_{iR}}+\frac{1}{{λ}_{D}}∗ln\frac{{d}_{aD}}{{d}_{iD}}\right)$

6. The method according to one of the preceding claims, **characterized in that** a circulation pump (10b) is integrated in the circulation system (10).

7. The method according to one of the preceding claims, **characterized in that** the cooling device (12, 14) is used to cool the circulating water by transferring thermal energy from the circulating water to another material flow, preferably by means of a heat transfer agent.

8. The method according to claim 7, **characterized in that** the cooling device (12, 14) is thermally coupled to a cold generator, preferably a heat pump, a water chiller or a cold supply network.

9. The method according to one of claims 6 to 8, **characterized by**
- determining a consumer characteristic of the circulation pump (10b) in dependence on a delivered volume flow of the circulation pump (10b)
- determining a consumer characteristic of the cooling device (12, 14) in dependence on a water temperature at the output port (12b, 14b)
- setting a volume flow V_{z} and a water temperature Tₐ at the output port (12b, 14b) such that the power consumption of the circulation pump (10b) and the cooling device (12, 14) takes on a relative or absolute minimum value.

10. The method according to one of the preceding claims, **characterized in that** a value of 20° C +/- 5° C is chosen for the temperature Tₛₒₗₗ and a value of 15° C +/-5° C is chosen for the water temperature Tₐ at the output port (12b, 14b).

11. A circulation system having a cooling device (12, 14) with an input port (12a, 14a) and an output port (12b, 14b) for the cooling of water and having a pipeline system with multiple branches comprising one or more partial sections with given thermal coupling to the surroundings and being connected by means of nodes,
- wherein, for a given apportionment of the volume flows emerging from the nodes, a mixed water temperature is determinable from the volume flows emerging from the nodes in dependence on the volume flows entering the nodes,
- wherein one or more of the lines of the pipeline system are configured as a flow pipe (4, 5, 6), at least one as a single supply line (7) connected to a tapping point (9), and at least one line configured as a circulation conduit (10a) connected to the flow pipe or pipes (4, 5, 6),
having
- means of setting the water temperature at the output port (12b, 14b) to a value Tₐ by means of the cooling device (12, 14)
- means of setting a stationary volume flow of circulating water at the input port (12a, 14a) to a value V_{z}
**characterized by**
- device means for determining a temperature change of the water between the initial region and the end region of each partial section under the boundary condition that the water temperature in the end region of a given partial section is chosen equal to the water temperature in the initial region of the partial section connected to the given partial section in the flow direction of the circulating water and
- device means for selecting the value Tₐ of the water temperature and the value V_{z} of the volume flow at the output port (12b, 14b) such that, in the end region of each partial section, the water temperature is T_{ME} < Tₛₒₗₗ and at the input port (12a, 14b) the water temperature is set at T_{b} < Tₛₒₗₗ with Tₛₒₗₗ - T_{b} < θ, where θ>0 is a given value.

12. The circulation system according to claim 11, **characterized in that** device means are provided for determining the values Tₐ and V_{z} in an iterative approximation procedure, wherein the water temperature T_{ME} is calculated for each given partial section in its end region, starting from a temperature start value T_{MA}* < Tₛₒₗₗ and a volume flow start value V_{z}* for the first partial section connected to the output port (12b), wherein the water temperature T_{MA}' in the initial region of the next attached partial section is chosen equal to the water temperature TME in the end region of the given partial section.

13. The circulation system according to claims 11 to 13, **characterized in that** the partial sections are designed uniformly in regard to their thermal coupling to the surroundings along the length between their initial region and their end region.

14. The circulation system according to claims 11 to 13, **characterized in that** a circulation pump (7) is integrated in the circulation system (10).

15. The circulation system according to one of the preceding claims, **characterized in that** at least one flow pipe (4, 5, 6) is connected to at least one loop line (8).

16. The circulation system according to one of the preceding claims, **characterized in that** at least one line of the circulation conduit (10a) departs from the at least one flow pipe (4, 5, 6).

17. The circulation system according to one of the preceding claims, **characterized in that** at least one line of the at least one circulation conduit (10a) departs from the at least one loop line (8).

18. The circulation system according to one of the preceding claims, **characterized in that** the at least one flow pipe (4, 5, 6) comprises at least one riser line (5) and/or a building floor line (6).

19. The circulation system according to one of the preceding claims, **characterized in that** the at least one flow pipe (4, 5, 6) comprises a collective feed line (4), which is connected by a junction (1) to a water supply network.

20. The circulation system according to one of the preceding claims, **characterized in that** the junction (1) is connected to at least one connection line (2) and/or at least one consumer line (3).

21. The circulation system according to one of the preceding claims, **characterized in that** at least one static or dynamic flow divider (8a) is arranged in the at least one flow pipe (4, 5, 6) and/or the at least one loop line (8).

22. The circulation system according to one of the preceding claims, **characterized in that** the cooling device (12, 14) is used to transfer thermal energy from the circulating water to another material flow, preferably by means of a heat transfer agent.

23. The circulation system according to claim 22, **characterized in that** the cooling device (12, 14) is thermally coupled to a cold generator, preferably a heat pump, a water chiller or a cold supply network.

24. The circulation system according to claim 23, **characterized in that** at least one partial section of the pipeline system is designed as an outer circulation conduit.

25. The circulation system according to claim 24, **characterized in that** at least one partial section is designed as an inliner circulation conduit.

26. The circulation system according to one of claims 11 to 25, **characterized in that** the cooling device (12) is connected by its output port (12b) to a flow pipe (4a) and by its input port (12a) to a vertical circulation conduit.

27. The circulation system according to one of claims 11 to 26, **characterized in that** the cooling device (14) is integrated in a riser line (5) and/or a building floor line (6).

## Revendications

1. Procédé de fonctionnement d'un système de circulation (10) avec un dispositif de refroidissement (12, 14) avec un orifice d'entrée (12a, 14a) et un orifice de sortie (12b, 14b) pour le refroidissement d'eau et avec un système de conduite avec plusieurs branches, lesquelles présentent un ou plusieurs tronçons avec un couplage thermique donné avec un environnement et sont reliées au moyen de nœuds, dans lequel une ou plusieurs des conduites du système de conduite sont réalisées comme conduites ascendantes (4, 5, 6), au moins une conduite d'alimentation individuelle (7) reliée à un point de prélèvement (9) et au moins une conduite réalisée comme conduite de circulation (10a) est reliée à la ou aux conduites d'alimentation ascendantes (4, 5, 6),
avec les étapes
- de réglage d'une température d'eau au niveau de l'orifice de sortie (12b, 14b) à une valeur Tₐ au moyen du dispositif de refroidissement (12, 14)
- de réglage d'un débit volumétrique au niveau de l'orifice d'entrée (12a) à une valeur V_{z},
**caractérisé par** les étapes suivantes
- de détermination, en particulier de calcul, d'une modification de température de l'eau entre la zone initiale et la zone terminale conformément à un modèle de la modification de température axiale pour le premier tronçon raccordé à l'orifice de sortie (12b, 14b), à partir d'une valeur de départ de température T_{MA}* < T_{consigne} et d'une valeur de départ de débit volumétrique V_{z}*,
- de détermination, en particulier de calcul, d'une modification de température de l'eau entre la zone initiale et la zone terminale pour chaque autre tronçon donné conformément au modèle de la modification de température, à la condition secondaire que la température d'eau dans la zone initiale du tronçon donné soit identique à la température d'eau dans la zone terminale du tronçon, auquel le tronçon donné est raccordé et
- de choix de la valeur Tₐ de la température d'eau et de la valeur V_{z} du débit volumétrique au niveau de l'orifice de sortie (12b, 14b) de sorte que, dans la zone terminale de chaque tronçon, la température d'eau s'élève à T_{ME} < T_{consigne} et, au niveau de l'orifice d'entrée (12a, 14b), la température d'eau T_{b} < T_{consigne} se règle avec T_{consigne} - T_{b} < θ, dans lequel θ > 0 est une valeur prédéfinie.

2. Procédé selon la revendication 1, **caractérisé en ce que** les valeurs Tₐ et V_{z} sont déterminées dans un procédé d'approximation itératif, pour lequel à partir d'une valeur de départ de température T_{MA}* < T_{consigne} et d'une valeur de départ de débit volumétrique V_{z}* pour le premier tronçon raccordé à l'orifice de sortie (12b, 14b), pour chaque autre tronçon donné, la modification de température de l'eau est calculée entre la zone initiale et la zone terminale, à la condition secondaire que la température d'eau dans la zone initiale du tronçon donné soit identique à la température d'eau dans la zone terminale du tronçon, auquel le tronçon donné est raccordé.

3. Procédé selon la revendication 1 ou 2, **caractérisé en ce que** les tronçons sont réalisés de manière uniforme sur la longueur entre leur zone initiale et leur zone terminale en ce qui concerne le couplage thermique avec l'environnement.

4. Procédé selon la revendication 3, **caractérisé en ce que**, dans la zone terminale d'au moins un tronçon avec la longueur L, la température de l'eau T_{ME} est déterminée au moyen de la formule ${T}_{ME} = \left({T}_{MA}-{T}_{Luft}\right) * {e}^{- ε ∗ L} + {T}_{Luft}$ $ε = \frac{{k}_{R}}{{m}_{M} ∗ {c}_{pm}} = \frac{{k}_{R}}{{V}_{M} ∗ {P}_{M} ∗ {C}_{pm}}$ dans lequel les valeurs suivantes s'appliquent
L = longueur du tronçon uniforme (Tₛ₁) (m)
T_{MA} = température d'eau dans la zone initiale (°C)
T_{ME} = température d'eau dans la zone terminale (°C)
T_{Luft} = température de l'air ambiant (°C)
k_{R} = coefficient de transmission thermique de la conduite tubulaire (W/(m*K))
m_{M} = débit massique de l'eau dans le tronçon (kg/s)
C_{p,m} = capacité thermique spéc. de l'eau (J/(kg*K))
V_{M} = débit volumétrique de l'eau dans le tronçon (m³/s)
P_{M} = densité de l'eau (kg/m³).

5. Procédé selon la revendication 4, **caractérisé en ce que** le coefficient de transmission thermique des tronçons est déterminé selon la formule $\frac{1}{{k}_{R}} = \frac{1}{{d}_{i} ∗ {α}_{i} ∗ π} + \frac{1}{{Λ}_{R}} + \frac{1}{{d}_{a} ∗ {α}_{a} ∗ π}$ dans lequel
1/k_{R} = résistance de transmission thermique conduite tubulaire (m*K/W)
ai = coefficient de transition thermique intérieur (W/(m²*K))
1/ΛR = résistance au passage de chaleur (m*K/W)
αₐ = coefficient de transition thermique extérieur (W/(m²*K))
dₐ = diamètre extérieur (m)
dᵢ = diamètre intérieur (m)
et $\frac{1}{{Λ}_{R}} = \frac{1}{2 ∗ π} ∗ \left(\frac{1}{{λ}_{r}}∗ln\frac{{d}_{aR}}{{d}_{iR}}+\frac{1}{{λ}_{D}}∗ln\frac{{d}_{aD}}{{d}_{iD}}\right)$

6. Procédé selon l'une quelconque des revendications précédentes, **caractérisé en ce qu'**une pompe de circulation (10b) est intégrée dans le système de circulation (10).

7. Procédé selon l'une quelconque des revendications précédentes, **caractérisé en ce que**, au moyen du dispositif de refroidissement (12, 14) pour le refroidissement de l'eau circulant, de l'énergie thermique est transmise de l'eau circulant à un autre courant de substance, de préférence au moyen d'un échangeur de chaleur.

8. Procédé selon la revendication 7, **caractérisé en ce que** le dispositif de refroidissement (12, 14) est couplé thermiquement à un générateur de froid, de préférence une pompe à chaleur, un groupe d'eau glacée ou un réseau d'alimentation en froid.

9. Procédé selon l'une quelconque des revendications 6 à 8, **caractérisé par**
- la détermination d'une ligne caractéristique de consommation de la pompe de circulation (10b) en fonction du débit volumétrique transporté de la pompe de circulation (10b),
- la détermination d'une ligne caractéristique de consommation du dispositif de refroidissement (12, 14) en fonction d'une température d'eau au niveau de l'orifice de sortie (12b, 14b),
- le réglage d'un débit volumétrique V_{z} et d'une température d'eau Tₐ au niveau de l'orifice de sortie (12b, 14b) de sorte que la puissance absorbée de la pompe de circulation (10b) et du dispositif de refroidissement (12, 14) adopte une valeur minimale relative ou absolue.

10. Procédé selon l'une quelconque des revendications précédentes, **caractérisé en ce que**, pour la température T_{consigne}, une valeur de 20 °C +/-5 °C est choisie et, pour la température d'eau Tₐ au niveau de l'orifice de sortie (12b, 14b), une valeur de 15 °C +/-5 °C est choisie.

11. Système de circulation avec un dispositif de refroidissement (12, 14) avec un orifice d'entrée (12a, 14a) et un orifice de sortie (12b, 14b) pour le refroidissement d'eau et avec un système de conduite avec plusieurs branches, lesquelles présentent un ou plusieurs tronçons avec un couplage thermique donné avec un environnement et sont couplées au moyen de nœuds,
- dans lequel, en cas de répartition prédéfinie des courants volumiques s'écoulant à partir des nœuds, une température d'eau de mélange des courants volumiques s'écoulant à partir des nœuds peut être déterminée en fonction des courants volumiques entrant dans les nœuds,
- dans lequel une ou plusieurs des conduites du système de conduite sont réalisées comme conduites ascendantes (4, 5, 6), au moins une conduite d'alimentation individuelle (7) reliée à un point de prélèvement (9) et au moins une conduite réalisée comme conduite de circulation (10a) sont reliées à la ou aux conduites ascendantes (4, 5, 6),
avec
- des moyens pour le réglage de la température d'eau au niveau de l'orifice de sortie (12b, 14b) à une valeur Tₐ au moyen du dispositif de refroidissement (12, 14)
- des moyens pour le réglage d'un débit volumétrique stationnaire d'eau circulant au niveau de l'orifice d'entrée (12a, 14a) à une valeur V_{z} **caractérisé par**
- des moyens de dispositif pour la détermination d'une modification de température de l'eau entre la zone initiale et la zone terminale de chaque tronçon à la condition secondaire que la température d'eau dans la zone terminale d'un tronçon donné soit choisie identique à la température d'eau dans la zone initiale du tronçon raccordé dans le sens d'écoulement de l'eau circulant au tronçon donné et
- des moyens de dispositif pour choisir la valeur Tₐ de la température d'eau et la valeur V_{z} du débit volumétrique au niveau de l'orifice de sortie (12b, 14b) de sorte que, dans la zone terminale de chaque tronçon, la température d'eau s'élève à T_{ME} < T_{consigne} et, au niveau de l'orifice d'entrée (12a, 14a), la température d'eau T_{b} < T_{consigne} se règle avec T_{consigne} - T_{b} < θ, dans lequel θ > 0 est une valeur prédéfinie.

12. Système de circulation selon la revendication 11, **caractérisé en ce que** des moyens de dispositif sont prévus, afin de déterminer les valeurs Tₐ et V_{z} dans un procédé d'approximation itératif, pour lequel à partir d'une valeur de départ de température T_{MA}* < T_{consigne} et d'une valeur de départ de débit volumétrique V_{z}* pour le premier tronçon raccordé à l'orifice de sortie (12b), pour chaque tronçon donné, la température d'eau T_{ME} est calculée dans sa zone terminale, dans lequel la température d'eau T_{MA'} dans la zone initiale du tronçon raccordé suivant est choisie identique à la température d'eau TME dans la zone terminale du tronçon donné.

13. Système de circulation selon la revendication 11 ou 12, **caractérisé en ce que** les tronçons sont réalisés de manière uniforme sur la longueur entre leur zone initiale et leur zone terminale en ce qui concerne leur couplage thermique avec l'environnement.

14. Système de circulation selon les revendications 11 à 13, **caractérisé en ce qu'**une pompe de circulation (7) est intégrée dans le système de circulation (10).

15. Système de circulation selon l'une quelconque des revendications précédentes, **caractérisé en ce qu'**au moins une conduite ascendante (4, 5, 6) est reliée à au moins une conduite circulaire (8).

16. Système de circulation selon l'une quelconque des revendications précédentes, **caractérisé en ce qu'**au moins une conduite de la conduite de circulation (10a) part de l'au moins une conduite ascendante (4, 5, 6).

17. Système de circulation selon l'une quelconque des revendications précédentes, **caractérisé en ce qu'**au moins une conduite d'au moins une conduite de circulation (10a) part de l'au moins une conduite circulaire (8).

18. Système de circulation selon l'une quelconque des revendications précédentes, **caractérisé en ce que** l'au moins une conduite ascendante (4, 5, 6) comprend au moins une colonne montante (5) et/ou une conduite de distribution d'étage (6).

19. Système de circulation selon l'une quelconque des revendications précédentes, **caractérisé en ce que** l'au moins une conduite ascendante (4, 5, 6) comprend une conduite d'alimentation de collecte (4) qui est reliée à un raccord (1) au niveau d'un réseau d'approvisionnement en eau.

20. Système de circulation selon l'une quelconque des revendications précédentes, **caractérisé en ce que** le raccord (1) est relié à au moins une conduite de raccordement (2) et/ou au moins une conduite de consommation (3).

21. Système de circulation selon l'une quelconque des revendications précédentes, **caractérisé en ce qu'**au moins un diviseur d'écoulement (8a) statique ou dynamique est agencé dans l'au moins une conduite ascendante (4, 5, 6) et/ou l'au moins une conduite circulaire (8).

22. Système de circulation selon l'une quelconque des revendications précédentes, **caractérisé en ce que**, au moyen du dispositif de refroidissement (12, 14), de l'énergie thermique est transmise de l'eau circulant à un autre courant de substance, de préférence au moyen d'un échangeur de chaleur.

23. Système de circulation selon la revendication 22, **caractérisé en ce que** le dispositif de refroidissement (12, 14) est couplé thermiquement à un générateur de froid, de préférence une pompe à chaleur, un groupe d'eau glacée ou un réseau d'alimentation en froid.

24. Système de circulation selon la revendication 23, **caractérisé en ce qu'**au moins un tronçon du système de conduite est réalisé comme conduite de circulation extérieure.

25. Système de circulation selon la revendication 24, **caractérisé en ce qu'**au moins un tronçon est réalisé comme conduite de circulation d'inliner.

26. Système de circulation selon l'une quelconque des revendications 11 à 25, **caractérisé en ce que** le dispositif de refroidissement (12) est raccordé avec son orifice de sortie (12b) à une conduite ascendante (4a) et avec son orifice d'entrée (12a) à une conduite de circulation verticale.

27. Système de circulation selon l'une quelconque des revendications 11 à 26, **caractérisé en ce que** le dispositif de refroidissement (14) est intégré dans une colonne montante (5) et/ou une conduite de distribution d'étage (6).
